# EUROPÄISCHE PATENTSCHRIFT

(11) **EP 2 218 549 B1**
(45) Veröffentlichungstag und Bekanntmachung des Hinweises auf die Patenterteilung: **22.05.2013**
(21) Anmeldenummer: 09012060.1
(22) Anmeldetag: 23.09.2009
(51) Int. Cl.: B25B 5/12

(54) **Schwenkeinheit zur Verwendung in Karosseriebau der Kfz-Industrie, zum Verschwenken schwerer Bauteile**
Swivelling unit for use in the manufacture of motor vehicle bodies in the automotive industry, for swivelling heavy components
Unité de rotation pour la construction en carrosserie dans l'industrie automobile pour pivoter des composants lourds

(30) Priorität: 14.02.2009 DE 202009002141 U
(43) Veröffentlichungstag der Anmeldung: 18.08.2010
(73) Patentinhaber: TÜNKERS MASCHINENBAU GmbH, 40880 Ratingen (DE)
(72) Erfinder: Tünkers, Josef-Gerhard, 40878 Ratingen (DE)
(74) Vertreter: Beyer, Rudi

(56) Entgegenhaltungen:
- DE-A1- 3 022 376
- DE-B3-102004 007 346
- DE-T2- 3 686 385
- DE-U1- 29 713 944
- US-A- 4 921 233

## Beschreibung

Die Erfindung betrifft eine Schwenkeinheit zur Verwendung im Karosseriebau der Kfz-Industrie zum Schwenken schwerer Bauteile. Dort dienen sie zum Befestigen und Bewegen schwerer Bauteile beispielsweise von aus Rohren bestehenden Gitteranordnungen, an denen sich Kniehebelspannvorrichtungen, Zentriervorrichtungen, Schweißvorrichtungen, Klebevorrichtungen oder dergleichen befinden. Schwenkeinheiten werden in der Regel durch Druckluft angetrieben, derart, dass das als Kolbenstange ausgebildete Stellglied durch einen abwechselnd beidseitig durch Druckmitteldruck, insbesondere Druckluft, zu beaufschlagenden Kolben hubbeweglich angetrieben wird. Dieses als Kolbenstange ausgebildete Stellglied ist dann über eine Kniehebelgelenkanordnung mit dem als Spannkopf ausgebildeten Gehäusekopf gekoppelt. Mit der gehäusefesten Achse ist wiederum ein Hebel verbunden, der über einen gewissen Winkelbereich, zum Beispiel um 135°, schwenkbeweglich verbunden ist.

Bei Schwenkeinheiten können erhebliche Kräfte auftreten. Beim Stand der Technik ist die Übersetzung dadurch ungünstig, weil in Öffnungsstellung, bei der der Hebel, der um die gehäusekopffeste Schwenkachse auf und nieder schwenkbeweglich angeordnet ist, durch seine Anlenkpunkte eine ungünstige Krafteinleitung erfährt, so dass sich Probleme beim Zurückschwenken des Schwenkarmes ergeben können oder ungünstig hohe Kräfte aufgewendet werden müssen.

Aus der US 4,921,233 A ist eine Kniehebelspannvorrichtung vorbekannt, bei welcher die Kolbenstange über einen Bolzen mit Führungsrollen gekoppelt ist, die in Längsnuten des Spannkopfes geführt sind. Im Spannbereich ist ein Konturstück angeordnet, das eine kurvenförmige Ausformung bildet, auf welcher die Rollen abrollen können. Dadurch besitzt diese Vorrichtung keine Totpunktlage, sondem benötig zur Selbsthemmung eine Art Verriegelung innerhalb der Kurve, damit beim Druckmittelabfall der Arm und die darin befestigte Last nicht herunterfallen können. Das Kniehebelgelenk hat eine Lenkeranordnung, die mit einer Stellgliedkuppelachse mit der Kolbenstange oder einem damit gekoppelten Gabelstück schwenkbeweglich gekuppelt ist. Die Lenkerachse ihrerseits ist an ihrem der Stellgliedkupplungsachse abgekehrten Endabschnitt über eine Lenkerschwenkachse mit einer Verbindungslenkeranordnung schwenkbeweglich verbunden, die an dem entgegengesetzten Endabschnitt über eine gehäusefeste Achse schwenkbeweglich gekuppelt ist. In Spannstellung des Spannhebels der Kniehebelspannvorrichtung bildet eine durch die Schwenkmittelpunkte der Lenkerschwenkachse und der Achse verlaufende gedachte Mittellinie mit der Längsachse des Stellgliedes einen spitzen Winkel. Der Spannarm ist jedoch nur um einen Winkel von etwa 110° aus seiner Spannstellung in seiner kompletten Offenstellung schwenkbeweglich angeordnet.

Die DE 10 2004 007 346 B3 beschreibt eine Kniehebelspannvorrichtung, bei welcher der Kolbenstange ein Doppelkolben zugeordnet ist, wobei der eine Kolben von außen über ein Werkzeug und eine Schraubspindel hubverstellbar ist, wodurch sich der Schwenkwinkel des Spannarmes stufenlos einstellen lässt.

Die DE 36 86 385 T2 beschreibt eine Kniehebelspannvorrichtung zum Bewirken des Spannens mehrerer zu bearbeitender Teile oder Baugruppen, wobei mehrere Spannköpfe und eine einzige Steuerung diese umfassen, die entfernt von den Spannköpfen lokalisiert ist, welche Steuerung mit einem Antriebsmittel und Übertragungsorganen für lineare Kräfte versehen ist, welche jeweils das Antriebsmittel mit einem der Spannköpfe verbinden, wobei jeder Spannkopf einen Korpus umfasst, mindestens eine abgewinkelte Kurbel, die einen Spannarm trägt und drehfest mit einer Welle verbunden ist, die translationsfest in dem Korpus gehalten ist, einen Schlitten, der linear verlagerbar ist, mindestens einen Kopplungslenker, der drehbeweglich einerseits mit einem Ende der Kurbel und andererseits mit dem Schlitten verbunden ist, wobei zwei Führungsrampen für den Schlitten einen geraden Abschnitt entsprechend einem Schließweg des Spannarmes und einen ungeraden Abschnitt entsprechend einem Verriegelungsweg durch Blockierung des Spannarmes in der Spannposition aufweisen, und mindestens ein elastisch deformierbares Element umfassend, dessen Deformation längs einer Übertragungslinie von Kräften zwischen der Kurbel und dem Korpus erfolgt und elastisch nachgiebig ist im Augenblick der Verriegelung des Spannarmes in der Spannposition, und dass jedes Übertragungsorgan der linearen Kräfte mit dem Schlitten des entsprechenden Kopfes verbunden ist.

Aus der DE 297 13 944 U1 ist ebenfalls eine Kniehebelspannvorrichtung zu entnehmen, mit einem Gehäuse und einem Zylinder für einen durch Druckmitteldruck ein- oder abwechselnd beidseitig beaufschlagenden Kolben, der über eine Kolbenstange und mindestens einen Kupplungsbolzen, mindestens eine Lasche oder dergleichen mit dem Kniehebelgelenk sowie über eine Kniehebelgelenklaschenanordnung und einen Kniehebelgelenkbolzen mit einem Werkstückspannarm schwenkbeweglich gekuppelt ist, welcher auf einer im Gehäuse ortsunbeweglichen, aber drehbar gelagerten Gehäuseschwenkachse schwenkbar angeordnet ist, wobei in Achsrichtung der Kolbenstange in dem von der Kolbenstange durchsetzten Gehäuse parallel zueinander angeordnete Führungsnuten zum gegebenenfalls mittelbaren Führen der Kolbenstange und/oder des Kniehebelgelenks angeordnet sind, wobei die gegenüberliegenden Führungswände der Führungsnuten für das Kniehebelgelenk nach nur je einem Radius zu einer Seite der Kolbenstangenlängsachse hin gekrümmt verlaufend angeordnet sind, derart, dass mit dem Werkstückspannarm über einen vorbestimmten Schwenkbereich des Werkstückspannarms ohne Erzielung einer Totpunktlage eine gleiche oder annähernd gleich bleibende Spannkraft am Spannarm erzielt ist.

Der Erfindung liegt die Aufgabe zugrunde, eine Schwenkeinheit so auszubilden, dass ein möglichst gleichmäßiger Gang erreicht wird und sich insbesondere beim Zurückbewegen des Hebels mit der an diesem angeordneten Last auch aus einer maximalen Öffnungsstellung sich ein günstiges Drehmoment ergibt.

Die Aufgabe wird durch die in Patentanspruch 1 wiedergegebenen Merkmale gelöst.

Bei einer Schwenkeinheit nach **Patentanspruch 1** lässt sich ein konstantes oder annähernd konstantes Drehmoment über den gesamten Schwenkwinkelbereich des Armes über seine gehäusekopffeste Schwenkachse erzielen. Dieser Winkelbereich kann zum Beispiel maximal 180° betragen. Dadurch, dass der gesamte Winkelbereich, um den sich der Hebel um seine gehäusekopffeste Achse über das Kniehebelgelenk schwenken lässt, um einen spitzen Winkel nach vorne, von der Längsachse des Stellgliedes hinweg "gekippt" oder verlagert ist, wird der Hebelarm, an dem die Kräfte über das Stellglied angreifen können, günstig verändert. Dieser Hebelarm wird gegenüber dem Stand der Technik, bei dem in Arbeitsstellung, zum Beispiel bei einem in Klemmstellung befindlichen Spannarm sich der Drehmittelpunkt der Lenkerschwenkachse genau neben dem Drehmittelpunkt der gehäusekopffesten Achse befindet, derart, dass eine diese beiden Drehmittelpunkte verbindende gerade Linie die Längsachse der Lenkeranordnung in Totpunktlage rechtwinklig schneidet, so versetzt, dass nunmehr diese Linie die Längsachse der Lenkeranordnung unter einem spitzen Winkel schneidet. In der maximalen Offenstellung des Hebels verlagert sich dadurch der Schwenkmittelpunkt der Stellgliedkuppelachse gegenüber dem Stand der Technik derart günstig, dass der Abstand zwischen dem Drehmittelpunkt der gehäusekopffesten Achse des Armes, zum Beispiel eines Spannarmes, und dem Drehmittelpunkt der Stellgliedkupplungsachse erheblich vergrößert wird, so dass die Kraft, mit der das Stellglied, zum Beispiel die Kolbenstange eines abwechselnd beidseitig durch Druckmitteldruck, insbesondere durch Druckluft zu beaufschlagenden Kolbens, der in einer Kolbenzylindereinheit, die koaxial an dem Gehäusekopf angeschlossen ist, beaufschlagt wird, an einem großen Hebelarm angreift. So lässt sich praktisch ein konstantes Drehmoment über einen großen Schwenkwinkel des Hebels, zum Beispiel bei einem Spannarm einer Kniehebelspannvorrichtung oder bei einer sogenannten Schwenkeinheit, erzielen. Erfinderisch kann der Hubverstellkolben mit radialem Spiel im Zylinder angeordnet sein. Auch kann es vorteilhaft sein, das Stellglied und das Hubverstellglied als gegeneinander motorisch teleskopartig verstellbare Teile auszubilden, wie es auch möglich ist das Stellglied und das Hubverstellglied als miteinander kämmende Zahngetriebe mit einer Zahnstange auszubilden. Besonders zweckmäßig ist, wenn der Boden des Zylinders mit einem Verschlussglied versehen ist, durch das die Hubverstellkolben oder das Hubverstellglied von außen in beiden Richtungen verstellbar und arretierbar sind. Hierzu kann das Verstellglied oder der Verstellkolben mit einem geeigneten Kopf zum Angriff eines Werkzeuges ausgebildet sein, das von außen durch den Boden des Zylinders verstellbar und arretierbar ist.

Weitere erfinderische Ausgestaltungen sind in den Patentansprüchen 2 bis 7 beschrieben.

Patentanspruch 2 beschreibt eine bevorzugte Ausführungsform.

Bei der Ausführungsform nach **Patentanspruch** 3 lässt sich eine Verstellung des Hubes dadurch erzielen, dass das Stellglied hubverstellbar oder längenverstellbar ausgebildet ist. Dadurch lässt sich der Schwenkwinkel des um die gehäusekopffeste Schwenkachse schwenkbeweglichen Hebels entsprechend verändern. Bei der Ausführungsform nach Patentanspruch 4 geschieht dies stufenlos.

Patentanspruch 5 schlägt hierzu eine besonders für die Praxis vorteilhafte Ausführungsform vor, bei welcher eine Schraube zum Verstellen der Länge des Stellgliedes bzw. der Hubverstellung verwendet wird. Hierzu kann gemäß **Patentanspruch 6** ein Feingewinde mit geringer Steigung zur Anwendung kommen, was eine entsprechend feinstufige Hubverstellung ermöglicht.

In **Patentanspruch 7** ist eine weitere vorteilhafte Ausführungsform der Erfindung beschrieben.

Weitere Merkmale und Vorteile ergeben sich aus der nachfolgenden Beschreibung der Zeichnungen, in der die Erfindung - teils schematisch - veranschaulicht ist. Es zeigen:
- Fig. 1: eine als Schwenkeinheit ausgebildete Vorrichtung, teils im Längsschnitt, teils herausgebrochen dargestellt, in Arbeitsstellung;
- Fig. 2: die aus Fig. 1 ersichtliche Vorrichtung in Offenstellung, ebenfalls teils im Schnitt, teils in der Ansicht bzw. herausgebrochen dargestellt;
- Fig. 3: eine schematische Darstellung zum Stand der Technik und
- Fig. 4: eine schematische Darstellung gemäß der Erfindung.

Mit dem Bezugszeichen 1 ist ein als Spannkopf ausgebildeter Gehäusekopf bezeichnet, an dem sich koaxial ein als Kolben-Zylinder-Einheit ausgebildeter Antrieb 2 anschließt. Dieser Antrieb 2 besteht bei der dargestellten Ausführungsform im Wesentlichen aus einem Zylinder 3, in dem ein Kolben 4 längsverschieblich und dichtend geführt ist. Mit dem Kolben 4 ist ein als Kolbenstange ausgebildetes Stellglied 5 einstückig verbunden. Das Stellglied 5 tritt durch eine Wand 6 abgedichtet in einen Innenraum 7 des Gehäusekopfes 1 ein.

Der Gehäusekopf 1 und der Antrieb 2 können materialmäßig einstückig oder funktionell einstückig, zum Beispiel durch Schrauben (nicht dargestellt), verbunden sein.

Dem Kolben 4 wird über Anschlussleitungen 8 bzw. 9 gesteuert abwechselnd Druckmitteldruck, insbesondere Druckluft, zugeführt, wodurch das Stellglied 5 eine geradlinige Hubbewegung in Richtung T bzw. V durchführt.

Mit 10 ist ein Hubverstellkolben bezeichnet, der mit einem Hubverstellglied 11 einstückig gekuppelt ist. Das Hubverstellglied 11 kann eine Schraubspindel sein, die sich in ein entsprechendes Innengewinde (nicht dargestellt) in einer Sackbohrung 12 des Stellgliedes 5 mehr oder weniger weit einschrauben lässt, wodurch der Hub des Kolbens 4 verändert wird. Der Hubverstellkolben 10 ist bei der dargestellten Ausführungsform in dem Zylinder 3 nicht druckmitteldruckdicht geführt, so dass der durch die Anschlussleitung 9 zugeführte Druckmitteldruck an dem Hubverstellkolben 10 vorbei den Kolben 4 beaufschlagen kann. Im Bedarfsfall kann der Hubverstellkolben 10 auch mit einer oder mit mehreren Überströmöffnungen versehen sein.

Bei 13 ist ein Verschlussglied im Boden 14 des Zylinders 3 angeordnet, das bei Bedarf entfernt werden kann (Schraubstopfen oder dergleichen), um durch ein geeignetes Werkzeug, zum Beispiel mit einem Schraubendreher oder einem Steckschlüssel, der in den Kopf 15 angreift, das Hubverstellglied 11 mehr oder weniger weit in die Sackbohrung 12 hineinzubewegen oder herauszubewegen, um dadurch den Hub des Stellgliedes 5 zu verändern. Somit lässt sich ohne Zerlegung von Außen der Hub des Stellgliedes 5 in Richtung T oder V feinfühlig, insbesondere auch stufenlos, verstellen. Zu diesem Zweck kann eine geeignete Arretierung, zum Beispiel eine Kontermutter (nicht dargestellt), vorgesehen sein, mit der sich das Verstellglied 11 in der jeweils gewünschten Stellung auch arretieren lässt.

Das Stellglied 5 ist über eine Stellgliedkuppelachse 16 an seinem in dem Innenraum 7 des als Spannkopf ausgebildeten Gehäusekopfes 1 hineinragenden Endabschnittes schwenkbeweglich mit einer Lenkeranordnung 17 verbunden, die aus einem oder aus mehreren Lenkern oder einem Gabelkopf bestehen kann. Auch das Stellglied 5 kann an seinem freien Ende als Gabelkopf gestaltet sein.

Die Lenkeranordnung 17 ihrerseits ist über eine Lenkerschwenkachse 18 mit einer Verbindungslenkeranordnung 19 ebenfalls schwenkbeweglich verbunden. Die Längsachsen der Stellgliedkuppelachse 16 und die Längsachse der Lenkerschwenkachse 18 verlaufen parallel zueinander.

Die Verbindungslenkeranordnung 19 kann ebenso wie die Lenkeranordnung 17 aus mehreren Lenkerelementen oder aus einer Gabel bestehen. Die Verbindungslenkeranordnung 19 ist mit einer in den Wänden des Gehäusekopfes 1 ortsfest, aber schwenkbeweglich angeordneten Achse 20 schwenkbeweglich verbunden. Die Achse 20 weist an ihren aus der Zeichnung ersichtlichen, nach außen ragenden Endabschnitten eine quadratische Ausgestaltung zur Anordnung eines Armes 21 auf, ist aber an ihren in den Lagern des Gehäusekopfes 1 befindlichen Längenabschnitten im Querschnitt kreisrund ausgebildet und dort zum Beispiel in Wälzlagern, insbesondere in Nadellagern, reibungsarm gelagert. Der Arm 21 ist somit in Richtung A bzw. B um ein begrenztes Winkelmaß δ schwenkbeweglich angeordnet (Fig. 4), das bei der dargestellten Ausführungsform maximal 135° betragen kann, wenn das Hubverstellglied 11 entsprechend eingestellt ist und dem Kolben 4 einen entsprechenden Hub ermöglicht, wodurch der Schwenkwinkel des Armes 21 entsprechend begrenzt und eingestellt sowie verändert werden kann.

Der Arm 21 dient zur Aufnahme einer Last, zum Beispiel anderer Kniehebelspannvorrichtungen eines Gitterwerkes, an dem Zentriervorrichtungen oder Kniehebelspannvorrichtungen, Schweißvorrichtungen oder dergleichen, angeordnet sind.

Der Gehäusekopf 1 kann geschlossen, oder aber an seinem oberen Endabschnitt (in der Zeichnungsebene gesehen) gabelförmig ausgebildet sein. Außerdem ist es möglich, der in der Zeichnung dargestellten Ausführungsform Sensoren zuzuordnen, um die jeweilige Schwenkstellung des Armes 21 zu detektieren und zum Beispiel auf einer entfernt angeordneten Steuer- oder Anzeigestelle deutlich zu machen. Auf diese Weise können zum Beispiel Arbeitsstellung (Fig. 1) und Offenstellung (Fig. 2) kenntlich gemacht werden.

Mit dem Bezugszeichen 22 ist eine Linie bezeichnet, die die Schwenkmittelpunkte der Stellgliedkuppelachse 16 und der Lenkerschwenkachse 18 geradlinig verbindet, während mit 23 eine gerade Linie bezeichnet ist, die die Schwenkmittelpunkte der Lenkerschwenkachse 18 und der Achse 20 verbindet.

Der Buchstabe L bezeichnet den gradlinigen Abstand zwischen der Längsachse des Stellgliedes 5 und der durch den Schwenkmittelpunkt der Achse 20 verlaufenden sowie parallel zur Mittellinie 24 des Stellgliedes 5 verlaufenden Mittellinie (Fig. 1).

C ist der geradlinige Abstand zwischen den Schwenkmittelpunkten der Stellgliedkuppelachse 16 und der Lenkerschwenkachse 18 in Totpunkt- oder Übertotpunktstellung (Fig. 1).

Bei der aus Fig. 1 ersichtlichen Arbeitsstellung bildet die Linie 23 einen spitzen Winkel mit der Mittellinie 24 des Stellgliedes 5 und einen spitzen Winkel α mit der Linie 22. In dieser Stellung befindet sich die Lenkeranordnung 17 vorzugsweise in Totpunkt- oder Übertotpunktlage. Wenn von "Übertotpunktlage" die Rede ist, so bedeutet dies, dass sich das so gebildete Kniehebelgelenk etwa um bis zu einem Grad über Totpunktlage befindet, in der Selbsthemmung eintritt, so dass sich bei Druckmitteldruckausfall der Kolben 4 nicht selbständig in die aus Fig. 2 ersichtliche Stellung, also in Offenstellung, bewegen kann. Auch der Winkel β ist ein spitzer Winkel. Bevorzugt beträgt der Winkel α 22,5° bis 45°, bei der dargestellten Ausführungsform 22,5°, so dass auch der Winkel γ (Fig. 2) ein spitzer ist, und zum Beispiel ebenfalls 22,5° bis 45° beträgt, bei der dargestellten Ausführungsform ebenfalls 22,5°. Auf diese Weise ergibt sich über einen weiten Schwenkwinkelbereich des Armes 21 ein praktisch konstantes Drehmoment.

Wie aus Fig. 3 und 4 ersichtlich ist, beträgt bei der dargestellten Ausführungsform sowohl beim Stand der Technik (Fig. 3) als auch bei der erfindungsgemäßen Lösung (Fig. 4) der maximale Schwenkwinkel des Armes 21 135°. In der Offenstellung (Fig. 2) schwenkt die Lenkerschwenkachse 18 beim Stand der Technik aus der oberen Lage in die aus Fig. 3 ersichtliche untere Stellung. In Arbeitsstellung befindet sich somit die Lenkerschwenkachse 18 genau über der Achse 20, derart, dass die Verbindungslinie 23 beim Stand der Technik parallel oder praktisch parallel zur Mittelinie 24 des Stellgliedes 5 verläuft. Der Abstand X vom Schwenkmittelpunkt der Achse 20 zum Schwenkmittelpunkt der Lenkerschwenkachse 18 ist in Fig. 3 mit X bezeichnet.

Durch die erfindungsgemäße Lösung, bei welcher in Arbeitsstellung die Lenkerschwenkachse 18 um den Winkel α in Richtung auf den Arm 21 verlagert ist, wird zwar der gesamte mögliche Öffnungswinkel bei dieser Lösung ebenfalls mit 135° beibehalten oder kann auch bis zu 180° bei der Erfindung betragen, aber der gesamte Winkelbereich δ ist in Richtung auf den Arm 21 gedreht, was zur Folge hat, dass in der Öffnungsstellung gemäß Fig. 2 sich die Lenkerschwenkachse 18 in die aus Fig. 4 ersichtliche untere Position bewegt hat, in der sie vom Schwenkmittelpunkt der Achse 20 das Maß Y einnimmt. Wie man leicht durch Vergleich durch Fig. 3 und 4 erkennen kann, ist das Maß Y erheblich größer als das Maß X. Dies bedeutet, dass die Kolbenkraft des Kolbens 4 an einem wesentlich größeren Hebelarm beim Einleiten des Arbeitshubes aus Fig. 2 in Richtung A eingreift als beim Stand der Technik gemäß Fig. 3. Dadurch ergibt sich eine günstige Hebelübersetzung und keine Probleme beim Lösen bzw. Anfahren aus der Stellung gemäß Fig. 2 und Schwenken des Armes 21 und den möglicherweise hieran angebrachten Massen.

## Patentansprüche

1. Schwenkeinheit mit einem in entgegengesetzten Richtungen durch einen Antrieb (2) in Achsrichtung (A) durch geradlinige Hubbewegungen (T - V) in einem Gehäuse angeordneten beweglichen Stellglied (5), zur Verwendung im Karosseriebau der Kfz-Industrie, zum Schwenken schwerer Bauteile, beispielsweise von aus Rohren bestehenden Gitteranordnungen, an denen sich Kniehebelspannvorrichtungen, Zentriervorrichtungen, Schweißvorrichtungen, Klebevorrichtungen oder dergleichen befinden, die an einem in entgegengesetzten Richtungen (A bzw. B) um eine gehäusekopffeste Achse (20) um ein begrenztes Winkelmaß von 135 Grad bis 180 Grad schwenkbeweglichen Arm (21) angeordnet sind, der über eine in einem Gehäusekopf (1) angeordnete Kniehebelgelenkanordnung (17, 19) zwischen einer Arbeitsstellung (A), in der das Stellglied (5) maximal in den Gehäusekopf (1) eintritt und einer Öffnungsstellung (B) schwenkbar ist, wobei das Stellglied (5) über eine Stellgliedkuppelachse (16) schwenkbeweglich mit einer Lenkeranordnung (17) der Kniehebelgelenkanordnung (17, 19) verbunden ist und die Lenkeranordnung (17) wiederum über eine Lenkerschwenkachse (18) mit einer Verbindungslenkeranordnung (19) schwenkbeweglich gekuppelt ist, die ihrerseits mit der gehäusekopffesten Achse (20) schwenkbeweglich verbunden ist, wobei das Kniehebelgelenk (17, 19) in der Arbeitsstellung (A) eine Totpunkt-oder Übertotpunktstellung aufweist, wobei in der Arbeitsstellung die Lenkerschwenkachse (18) im Abstand neben der gehäusekopffesten Achse (20) maximal bis in den äußeren Endbereich des Gehäusekopfinnenraums (1) eingeschwenkt ist und die Kniehebelgelenkanordnung (16, 17, 18, 19) ihrerseits in Totpunktstellung oder Übertotpunktstellung ihre durch die Drehmittelpunkte der Stellgliedkuppelachse (16) einerseits und der Lenkerschwenkachse (18) andererseits verlaufende gerade Verbindungslinie (22) rechtwinklig oder annähernd rechtwinklig zur Hublängsachse (24) des Stellgliedes (5) verläuft, wobei in der Totpunkt- oder Übertotpunktstellung eine die Schwenkmittelpunkte der Lenkerschwenkachse (18) und der gehäusefesten Achse (20) verbindende gerade Linie (23) einen spitzen Winkel (α) mit der Linie bildet, die die Schwenkmittelpunkte der Stellgliedkuppelachse (16) und der Lenkerschwenkachse (18) geradlinig verbindet, und dass in Arbeitsstellung (A) die durch den Schwenkmittelpunkt der gehäusefesten Schwenkachse (20) des Arms (21) parallel zur Hublängsachse (24) des Stellgliedes (5) verlaufende gerade Linie ebenfalls einen spitzen Winkel (β), mit der durch die Schwenkmittelpunkte der gehäusekopffesten Schwenkachse (20) und der benachbarten Lenkerschwenkachse (18) der Verbindungsgelenkanordnung (19) verlaufende gerade Linie (23) bildet, wobei in der Arbeitsstellung der spitze Winkel (β), der durch die gerade Linie, die durch den Schnittmittelpunkt der gehäusefesten Schwenkachse (20) des Arms (21) parallel zur Hublängsachse (24) des Stellglieds (5) verläuft und durch die gerade Linie, die durch die Schwenkmittelpunkte der gehäusekopffesten Schwenkachse (20) und der benachbarten Lenkerschwenkachse (18) der Verbindungslenkeranordnung (19) verläuft, gebildet wird, 10° - 50° beträgt.

2. Schwenkeinheit nach Anspruch 1, **dadurch gekennzeichnet, dass** der Mittelpunkt der Lenkerschwenkachse (18) in Arbeitsstellung (A) einen größeren geradlinigen Abstand (C) vom Schwenkmittelpunkt der am Endbereich des Stellgliedes (5) angeordneten Stellgliedkuppelachse (16) aufweist als der geradlinig gemessene Abstand (L) vom Schwenkmittelpunkt der gehäusekopffesten Achse (20) für den Arm (21) zu der die Längsachse bildenden Mittellinie (24) des Stellgliedes (5).

3. Schwenkeinheit nach Anspruch 1 oder 2, mit einem in einem Zylinder (3) längsverschieblich und dichtend geführten sowie abwechselnd beidseitig durch Druckmitteldruck, insbesondere durch Druckluft, gesteuert zu beaufschlagenden Kolben (4), der mit einem als Kolbenstange ausgebildeten Verstellglied (5) getrieblich gekuppelt ist, **dadurch gekennzeichnet, dass** dem Kolben (4) ein Hubverstellkolben (10) zugeordnet ist, der zur Veränderung des Schwenkwinkels (δ) des Armes (21) verstellbar und in der jeweils gewünschten Stellung arretierbar ausgebildet ist.

4. Schwenkeinheit nach Anspruch 3, **dadurch gekennzeichnet, dass** die Verstellung stufenlos vornehmbar ist.

5. Schwenkeinheit nach Anspruch 3 oder 4, **dadurch gekennzeichnet, dass** der Hubverstellkolben (10) mit einem Hubverstellglied (11) versehen ist, das als Schraube ausgebildet ist, das in eine Sackbohrung (12) des Stellgliedes (5) ein- und ausschraubbar ist.

6. Schwenkeinheit nach Anspruch 5, **dadurch gekennzeichnet, dass** das Hubverstellglied (11) und die Sackbohrung (12) mit Feingewinde mit geringer Steigung versehen sind.

7. Schwenkeinheit nach Anspruch 1 oder einem der Ansprüche 2 bis 6, **dadurch gekennzeichnet, dass** der spitze Winkel (β) 15 Grad bis 45 Grad, bevorzugt 22,5 Grad bis 45 Grad, beträgt.

## Claims

1. Pivoting unit with an actuator (5) arranged in a housing, which actuator can be moved in opposite directions by a drive system (2) in an axial direction (A) by rectilinear lifting movements (T - V), for use in bodywork construction in the automotive industry, for pivoting heavy components such as grid assemblies consisting of tubes, on which toggle lever clamping devices, centring devices, welding devices, bonding or similar devices are located, which are arranged on an arm (21) which is capable of pivoting in opposite directions (A or B) by a limited angle of between 135 and 180 degrees around a fixed axis (20) in the housing head, which arm is pivotable by means of a toggle joint arrangement (17, 19) arranged on a housing head (1) between an operating position (A) in which the actuator (5) enters the housing head (1) to its maximum extent and an opening position (B), where the actuator (5) by an actuator coupling axis (16) is connected pivotably with a guiding arrangement (17) of the toggle joint arrangement (17, 19) and the guiding arrangement (17) is in turn coupled pivotably by means of a guide pivot axis (18), to a connection guiding arrangement (19) which itself is connected pivotably to the fixed axis (20) in the housing head, where the toggle joint (17, 19), in its operating position (A), has a dead-centre and an over-dead-centre position, where, in the operating position, the guide pivot axis (18) at a distance beside the fixed axis (20) of the housing head, is pivoted maximally into the outer end area of the interior (1) of the housing head, and the toggle joint arrangement (16, 17, 18, 19), itself in dead-centre or over-dead-centre position, passes perpendicularly or almost perpendicularly to the lengthwise stroke axis (24) of the actuator (5) through the straight connecting line (22) passing through the centres of rotation of the actuator coupling axis (16) on the one hand and of the guide pivot axis (18) on the other hand, where, in the dead-centre or over-dead-centre position, a straight line (23) connecting the pivot centre points of the guide pivot axis (18) and of the fixed axis (20) in the housing head forms an acute angle (α) with the line which connects rectilineally the pivot centre points of the actuator coupling axis (16) and the guide pivot axis (18) and where in operating position (A) the straight line passing through the pivot centre point of the fixed axis (20) in the housing head of the arm (21) parallel to the lengthwise stroke axis (24) of the actuator (5) also forms an acute angle (β) with the straight line (23) passing through the pivot centre points of the fixed axis (20) in the housing head and the adjacent guide pivot axis (18) of the connecting joint arrangement (19), where in the operating position the acute angle (β) which is formed by the straight line passing through the intersection centre point of the fixed axis (20) in the housing head of the arm (21) parallel to the lengthwise stroke axis (24) of the actuator (5) and by the straight line passing through the pivot centre points of the fixed axis (20) in the housing head and the adjacent guide pivot axis (18) of the connecting joint arrangement (19) is between 10° and 50°.

2. Pivoting unit according to claim 1, **characterised in that** in operating position (A) the centre point of the guide pivot axis (18) is at a greater rectilinear distance (C) from the pivot centre point of the actuator coupling axis (16) located in the end portion of the actuator (5) than the rectilinear distance (L) measured from the pivot centre point of the fixed axis (20) in the housing head for the arm (21) to the centre line (24) of the actuator (5) forming the lengthwise axis.

3. Pivoting unit according to claim 1 or claim 2 with a piston (4) which is guided lengthwise and sealingly within a cylinder (3) and which is controlled by pressure, preferably by compressed air, acting alternately on either side and which is coupled by gearing with an adjusting member (5) formed as a piston rod, **characterised in that** a stroke-adjusting piston (10) which can be adjusted to alter the pivot angle (() of the arm (21) and locked in the desired position is assigned to the piston (4).

4. Pivoting unit according to claim 3, **characterised in that** the adjustment is steplessly variable.

5. Pivoting unit according to claim 3 or claim 4, **characterised in that** the stroke-adjusting piston (10) is fitted with a stroke-adjusting member (11) formed as a screw which can be screwed into and out of a blind hole (12) in the actuator (5).

6. Pivoting unit according to claim 5, **characterised in that** the stroke-adjusting member (11) and the blind hole (12) have a fine thread with a low pitch.

7. Pivoting unit according to claim 1 or any of claims 2 to 6, **characterised in that** the acute angle (() is between 15 and 45 degrees and preferably between 22.5 and 45 degrees.

## Revendications

1. Unité pivotante comprenant un organe de réglage (5) mobile agencé dans un boîtier et se déplaçant en directions opposées dans le sens de l'axe (A) sous l'action d'un entraînement (2) lui faisant décrire des courses le levage/abaissement rectilignes (T - V), à utiliser en construction de carrosserie dans l'industrie automobile, servant à faire pivoter des composants lourds, par exemple des agencements en grilles composés de tuyaux contre lesquels se trouvent des dispositifs de serrage à genouillère, dispositifs de centrage, dispositifs de soudage, dispositifs de collage ou similaires, qui sont agencés contre un bras (21) déplaçable de manière pivotante en directions opposées (A et B) autour d'un axe (20) solidaire de la tête du boîtier, selon un arc de cercle limité compris entre 135 et 180 degrés, bras qui par le biais d'un agencement avec articulation à genouillère (17, 19) agencé dans une tête de boîtier (1) peut pivoter entre une position de travail (A) dans laquelle l'organe de réglage (5) pénètre au maximum dans la tête de boîtier (1) et une position ouverte (B), sachant que via un axe d'accouplement (16) de l'organe de réglage ledit organe de réglage (5) est relié de manière pivotante avec un agencement à bielle (17) de l'agencement (17, 19) avec articulation à genouillère et que l'agencement à bielle (17) à son tour est couplé de manière pivotante via un axe de pivotement (18) à bielle avec un agencement à bielle de liaison (19), agencement qui de son côté est relié de manière pivotante avec l'axe (20) solidaire de la tête de boîtier, sachant que l'articulation à genouillère (17, 19) présente en position de travail (A) une position située au point mort ou au dessus du point mort, sachant que dans la position de travail l'axe (18) de pivotement à bielle se trouve en position pivotée rentrée - à une certaine distance à côté de l'axe (20) solidaire de la tête de boîtier - au maximum jusque dans la zone terminale extérieure de la cavité intérieure (1) de la tête de boîtier et que pour l'agencement articulé à genouillère (16, 17, 18, 19) de son côté, lorsque situé au point mort ou au dessus du point mort, sa droite de liaison (22) rectiligne formée d'une part par les pivots de l'axe d'accouplement (16) de l'organe de réglage et d'autre part par l'axe de pivotement (18) de la bielle traverse perpendiculairement ou de manière approximativement perpendiculaire l'axe de course longitudinale (24) de l'organe de réglage (5), sachant qu'au point mort ou au dessus du point mort une ligne droite (23) reliant les centres de pivotement de l'axe de pivotement (18) à bielle et l'axe (20) solidaire du boîtier forme un angle aigu (α) avec la ligne qui relie de manière rectiligne les centres de pivotement de l'axe d'accouplement (16) de l'organe de réglage et de l'axe de pivotement (18) à bielle, et qu'en position de travail (A) la ligne droite traversant le centre de l'axe de pivotement (20) - solidaire du boîtier - de l'arbre (21) et parallèle à l'axe longitudinal (24) de levage/abaissement de l'organe de réglage (5) forme également un angle aigu (β) avec la ligne droite (23) passant par les centres de l'axe de pivotement (20) solidaire de la tête de boîtier et l'axe voisin de pivotement (18) à bielle équipant l'agencement à articulation de liaison (19), sachant qu'en position de travail l'angle aigu (β) - qui est formé par la ligne droite traversant le point d'intersection de l'axe de pivotement (20) - solidaire du boîtier - du bras (21) parallèlement à l'axe longitudinal (24) de levage/abaissement de l'organe de réglage (5), et par la ligne droite qui traverse les centres de l'axe de pivotement (20) solidaire de la tête de boîtier et de l'axe voisin de pivotement (18) à bielle équipant l'agencement à bielle de liaison (19) - est compris entre 10 et 50°.

2. Unité pivotante selon la revendication 1, **caractérisée en ce que** le centre de l'axe de pivotement (18) à bielle présente, en position de travail (A), un écart rectiligne (C) plus important entre le centre de pivotement de l'axe d'accouplement (16) que comporte l'organe de réglage et agencé dans la zone terminale de cet organe de réglage (5), que l'écart rectiligne (L) mesuré entre le centre de pivotement de l'axe (20) solidaire de la tête de boîtier et équipant le bras (21), et la ligne médiane (24) de l'organe de réglage (5) laquelle forme l'axe longitudinal.

3. Unité pivotante selon la revendication 1 ou 2 comprenant un piston (4) se déplaçant longitudinalement dans un cylindre (3) et guidé de manière étanchéisante, ainsi qu'à mettre de manière pilotée en alternance d'un côté ou de l'autre sous la pression d'un fluide, en particulier d'air comprimé, piston qui est couplé à titre de transmission avec un organe de déplacement (5) configuré en tige de piston, **caractérisée en ce qu'**au piston (4) est affecté un piston de levage/abaissement (10) se déplaçant pour modifier l'angle de pivotement (□) du bras (21) et configuré pour être immobilisable dans la position respectivement souhaitée.

4. Unité de pivotement selon la revendication 3, **caractérisé en ce que** le déplacement est réalisable en continu.

5. Unité de pivotement selon la revendication 3 ou 4, **caractérisée en ce que** le piston de levage/abaissement (10) est doté d'un organe (11) modificateur de course en forme de vis qu'il est possible de visser dans un alésage borgne (12) de l'organe de réglage (5), et de l'en dévisser.

6. Unité de pivotement selon la revendication 5, **caractérisée en ce que** l'organe (11) modificateur de course et l'alésage borgne (12) sont dotés d'un filetage de précision à faible pas.

7. Unité de pivotement selon la revendication 1 ou l'une des revendications 2 à 6, **caractérisée en ce que** l'angle aigu (β) fait entre 15 et 45 degrés, de préférence entre 22,5 et 45 degrés.
